# EUROPÄISCHE PATENTSCHRIFT

(11) **EP 1 816 425 B1**
(45) Veröffentlichungstag und Bekanntmachung des Hinweises auf die Patenterteilung: **01.10.2014**
(21) Anmeldenummer: 07001251.3
(22) Anmeldetag: 20.01.2007
(51) Int. Cl.: F28D 9/00, F28F 3/02, F02M 25/07

(54) **ABGASWÄRMETAUSCHER IN EINER ABGASRÜCKFÜHRUNGSANORDNUNG**
EXHAUST GAS HEAT EXCHANGER IN AN EXHAUST GAS RECIRCULATION ASSEMBLY
ÉCHANGEUR THERMIQUE DE GAZ D'ÉCHAPPEMENT DANS UN AGENCEMENT DE RECYCLAGE DES GAZ D'ÉCHAPPEMENT

(30) Priorität: 07.02.2006 DE 102006005362
(43) Veröffentlichungstag der Anmeldung: 08.08.2007
(73) Patentinhaber: Modine Manufacturing Company, Racine, Wisconsin 53403-2552 (US)
(72) Erfinder: Soldner, Jörg, Dr.-Ing., 71139 Ehningen (DE); Thumm, Sven, Dr.-Ing., 72555 Metzingen (DE); Strähle, Roland, Dipl.-Ing., 72669 Unterensingen (DE); Schatz, Harald, Dipl.-Ing., 72766 Reutlingen (DE)
(74) Vertreter: Wolter, Klaus-Dietrich

(56) Entgegenhaltungen:
- EP-A1- 1 528 348
- WO-A1-03/091650
- FR-A- 882 208
- US-A1- 2005 189 097

## Beschreibung

Die Erfindung betrifft einen Abgaswärmetauscher, der die Merkmale des Oberbegriffs aus dem Patentanspruch 1 aufweist.

Der beschriebene Abgaswärmetauscher ist aus dem EP 1 348 924 A2 bekannt. Er hat seine Aufgabe im durchgeführten Einsatzfall im Wesentlichen erfüllt. Neuerdings steigen jedoch die Abgastemperaturen der Kraftfahrzeugmotoren und demzufolge auch die Temperaturdifferenzen zwischen dem Kühlmittel und dem Abgas, was zu den bekannten, durch zu hohe Temperaturwechselbelastungen verursachte Rissen und dergleichen Beschädigungen führt, die den Ausfall des gesamten Systems zur Folge haben können.

Man hat auch bereits daran gearbeitet, Abgaswärmetauscher hinsichtlich ihrer Temperaturwechselbelastungsfähigkeit zu verbessern. Eine solche Lösung ist beispielsweise aus der WO 03/036214A1 bekannt. Dort wurden Schlitze und einem Faltenbalg im Gehäuse angeordnet, wodurch das Dehnungsverhalten der Einzelteile des Abgaswärmetauschers sicherlich zu verbessern ist. In der WO 03/064953 wurde hingegen lediglich eine oder mehrere Dehnungssicken im Gehäusemantel vorgesehen. In der WO 2003/091650 wurde eine Schiebesitzanordnung vorgeschlagen. Alle diese Lösungen scheinen zweckdienlich zu sein, ohne jedoch sämtliche zu stellenden Anforderungen erfüllen zu können.

Die US 2005/018 9097 A1 beschreibt einen Wärmetauscher mit einem Stapel aus Strömungsteilungsblechen, die über den größten Teil ihrer Länge als Wellbleche ausgebildet sind. Im Einlass - und Auslassbereich bilden jeweils zwei dieser Strömungsteilungsbleche einen kurzen Flachrohrabschnitt. In diesen Abschnitten sind Wellrippen zwischen den Strömungsteilungsblechen angeordnet.

Die EP 1 528 348 A1 beschreibt einen Wärmetauscher gemäß dem Oberbegriff des Patentanspruchs 1. Dort sind Strömungsleitelemente in Form von Rippenblechen zwischen und in den Flachrohren und auch zwischen dem Stapel und dem Gehäuse angeordnet, um Thermospannungen auszugleichen.

Die Aufgabe der Erfindung besteht in der Schaffung eines verbesserten Abgaswärmetauschers, der einen Beitrag zur Lösung des vorstehend angesprochenen Problems leisten kann und der darüber hinaus kostengünstig herstellbar ist.

Die Lösung dieser Aufgabe ergibt sich erfindungsgemäß mit einem Abgaswärmetauscher, der die Merkmale des Anspruchs 1 aufweist.

Weil die Strömungsleitelemente als gewellte Platte ausgebildet sind, in der Kanäle mit Ein - und Austritten angeordnet sind, die sich in Längsrichtung oder in Querrichtung des Abgaswärmetauschers erstrecken, wobei wenigstens einige der Kanäle wenigstens im Eintrittsbereich des Kühlmittels einen gebogenen Verlauf aufweisen, wird die Strömungsgeschwindigkeit des eintretenden Kühlmittels gezielt erhöht und die Strömung wird über möglichst den gesamten Plattenbereich gelenkt bzw. verteilt, wodurch die Temperaturdifferenzen gezielt abgesenkt werden können.

Die gewellte Platte soll im Eintrittsbereich ebene Ränder aufweisen, damit die erwähnte Verteilung des Kühlmittels unterstützt wird.

Besonders wirksam ist diese Ausgestaltung, wenn sich der Eintrittsbereich des Kühlmittels in der Nähe des Eintrittsbereichs des Abgases befindet, sodass der Abgaswärmetauscher im Gleichstrom durchströmbar ist. Es hat sich erwiesen, dass die Durchströmung im Gleichstrom bezüglich der Temperaturwechselbelastungen günstiger ist, weshalb diese Durchströmung vorzugsweise vorgesehen wurde. Wegen der nicht geraden Kanäle im Eintrittsbereich liegt dort eine hohe Strömungsgeschwindigkeit des Kühlmittels vor, die auch verhindert, dass das flüssige Kühlmittel in den gasförmigen Zustand übergeht.

Bei Abgaswärmetauschern mit in Längsrichtung orientierten Kanälen in der gewellten Platte, ist außerdem vorgesehen worden, dass die gewellte Platte an den beiden Längsrändern so ausgestaltet ist, dass die Strömung des Kühlmittels zwischen den Plattenrändern und dem Gehäuse unterbunden ist. Dies trägt zur Konzentration der Strömung auf die zum Wärmeaustausch ausgestalteten Bereiche in den Kanälen bei.

Der bauliche Aufwand bleibt im vertretbaren Rahmen, wenn die Längsränder der Platte abgebogen werden und am angrenzenden Flachrohr anliegen und damit verbunden, vorzugsweise verlötet sind.

Die Kanäle sind im Anschluss an den Eintrittsbereich im Wesentlichen gerade ausgebildet und erstrecken sich in einem Ausführungsbeispiel in Längsrichtung des Abgaswärmetauschers. Bei einem anderen Ausführungsbeispiel sind die Kanäle im Wesentlichen in Querrichtung des Abgaswärmetauschers orientiert.

Weitere Merkmale sind in den Patentansprüchen vorhanden.

Aus der folgenden Beschreibung von Ausführungsbeispielen ergeben sich weitere Merkmale und Vorteile. Die beigefügten Abbildungen zeigen Folgendes:
- Fig. 1: Draufsicht auf ein Strömungsleitelement;
- Fig. 2: Schnitt durch ein Strömungsleitelement;
- Fig. 3: Ausschnitt aus einem Stapel;
- Fig. 4: Explosionsdarstellung eines Stapels;
- Fig. 5: Teilsweise geschnittene Ansicht des Stapels im Gehäuse,
- Fig. 6: Draufsicht auf ein anderes Strömungsleitelement;
- Fig. 7: wie Fig. 4, aber mit dem Strömungsleitelement aus Fig. 6;
- Fig. 8: Ansicht auf einen bereits gelöteten Stapel;
- Fig. 9: Teil-Längsschnitt durch den Abgaswärmetauscher;
- Fig. 10: Ansicht des Gehäuses des Abgaswärmetauschers;
- Fig. 11: ein anderes nicht erfindungsgemäßes Strömungsleitelement in einer Draufsicht;
- Fig. 12: ein bereits gelöteter Stapel in einem anderen Ausführungsbeispiel;
- Fig. 13: Ausschnitt aus einem Stapel;

Die Integration des Abgaswärmetauschers in eine Abgasrückführungsanordnung wurde nicht gezeigt, da hierzu auf Lösungen aus dem Stand der Technik zurückgegriffen werden kann. In dem Ausführungsbeispiel gemäß den Fig. 1 - 12 wurden Platten eingesetzt, wobei jeweils zwei Platten ein Flachrohr bilden, weshalb dort von Plattenstapel gesprochen wird. Demgegenüber zeigt die Fig. 13 eine Ausführung, in der die Flachrohre einstückig und mit einer Längsnaht geschweißt ausgebildet worden sind.

Der Plattenstapel des Abgaswärmetauschers besteht, aus einer Vielzahl von zwei an ihren Längsrändern **10** verbundenen Platten **1,** wobei zwei solche Platten jeweils ein Flachrohr **2** bilden. Jedes Flachrohr **2** enthält einen Turbulator **3,** durch das bzw. den das Abgas strömt. Zwischen zwei Flachrohren **2** ist jeweils ein Kühlmittelkanal **5** angeordnet ist, der mit Strömungsleitelementen **6** ausgestattet ist. Alle erwähnten Bestandteile werden aus Edelstahlblech hergestellt.

Die Strömungsleitelemente **6** bestehen aus einer gewellten Platte **7.** In der gewellten Platte **7** sind Kanäle **13** mit Ein - und Austritten **14, 15** ausgebildet worden, wobei wenigstens einige der Kanäle **13** im Eintrittsbereich **16** des Kühlmittels einen ungeraden, die Strömung aufteilenden oder verteilenden Verlauf aufweisen. Die gewellten Platten **7** weisen abgebogene Längsränder **17** auf, die jeweils das darüber angeordnete Flachrohr **2** an dessen Längsränder einfassen können. (Fig. 3) Im Eintrittsbereich **16** wurden an den Strömungselementen **6** dagegen keine abgebogenen Ränder sondern unverformte Ränder vorgesehen.

Die erwähnten Bestandteile werden gemäß den Fig. 4 bzw. 7 zum Plattenstapel zusammengesetzt. Die beiden Figuren unterscheiden sich dadurch voneinander, dass in der Fig. 4 zweiteilige Strömungsleitelemente **6** jeweils in einem Kühlmittelkanal **5** angeordnet wurden und in der Fig. 7 handelt es sich um ein einteiliges Strömungsleitelement **6.** In der Fig. 1 wurde eines der zweiteiligen Strömungsleitelemente **6** gezeigt und in der Fig. 6 wurde das einteilige Strömungsleitelement **6** dargestellt. An beiden Enden des Plattenstapels wird ein ebenfalls aus Edelstahl hergestellter Rohrboden 30 und ein Sammelkasten oder ein Diffusor **31** angesetzt. Der Plattenstapel wird ferner von zwei Edelstahl-Seitenteilen **25** oben und unten abgeschlossen. Die beschriebene Konstruktion wird zunächst gelötet, mit all den Teilen, die in den Fig. 4 oder 7 gezeigt sind. Anschließend wird in einem weiteren Verfahrensschritt eine Abdichtung **40** um den Umfang des Plattenstapels herum angebracht, die dafür sorgen soll, dass das Kühlmittel auf die Kühlmittelkanäle **5** konzentriert wird. Eine Strömung des Kühlmittels zwischen dem Gehäuse **11** und dem Umfang des Plattenstapels soll möglichst unterdrückt werden. Diese Wirkung wird durch die beschriebene spezielle Konstruktion der Längsränder **17** an den gewellten Platten **7** unterstützt. In einem abschließenden Verfahrensschritt wird die vorgefertigte Einheit des Plattenstapels in das weiter unten näher beschriebene Gehäuse **11** so eingesetzt, dass Längenänderungen kompensiert werden können, die sich unter Temperaturwechselbelastungen einstellen.

Das gerade angesprochene Gehäuse **11** ist eine Druckgusskonstruktion aus Aluminium, das in der Fig. 10 gezeigt ist. Es besitzt einen sich verjüngenden Austrittsflansch **60** für das Abgas, welcher so dimensioniert ist, dass der am Plattenstapel angelötete Diffusor **31** dort hinein passt. Ferner wurde eine Nut **61** ausgebildet, in der sich ein Dichtring oder eine andere geeignete Abdichtung **62** befindet. (Fig. 9) Aus dieser Darstellung ist ersichtlich, dass sich durch Temperaturwechsel verursachte Längenänderungen durch Zulassen von Bewegungen in Längsrichtung des Plattenstapels bzw. des Gehäuses **11** ausgleichen können. Die beiden doppelten Blockpfeile an der linken Seite in der Fig. 9 sollen das anzeigen. Durch die speziell ausgebildeten Strömungsleitelemente **6** wurde zusätzlich dafür gesorgt, dass die durch Temperaturwechselbelastungen verursachten Spannungen bzw. Formänderungen reduziert werden. Am anderen Ende des Gehäuses **11** ist ein weiterer Flansch **50** ausgebildet worden, an dem der Rohrboden **30** des Plattenstapels und ein weiterer Abgas-Sammelkasten **51** befestigt werden. Ferner sind am Gehäuse **11** Befestigungsmittel **52** ausgeformt, um den Abgaswärmetauscher an einer nicht gezeigten Anschlussstruktur befestigen zu können. Schließlich sind am Gehäuse **11** auch Anschlussstutzen **70** ausgeformt worden, um das Kühlmittel in die Kühlmittelkanäle **5** des Plattenstapels ein - bzw. ausströmen zu lassen. Das Ein - und Ausströmen wird auch durch die im Eintritts- **16** und im Austrittsbereich unverformten Ränder **18** an den Strömungsleitelementen **6** gewährleistet, die in allen Kühlmittelkanälen **5** angeordnet sind.

Die Fig. 11 und 12 beziehen sich auf ein Ausführungsbeispiel mit sich in Querrichtung des Abgaswärmetauschers erstreckenden Kanälen **13,** die in dem Strömungsleitelement **6** ausgebildet sind. Die Fig. 11 zeigt eine Draufsicht auf ein solches Strömungsleitelement 6. Die schwarzen Blockpfeile zeigen wieder die Richtung des Kühlmittels an. Nur einige der Kanäle **13** weisen Ein - bzw. Austritte **14, 15** innerhalb der gewellten Platte **6** auf. Bei der Mehrzahl der Kanäle **13** sind die Ein - bzw. Austritte an den beiden Längsrändern der gewellten Platte **6** angeordnet worden. Die Fig. 12 zeigt eine Darstellung des gelöteten Abgaswärmetauschers, die äußerliche Ähnlichkeiten mit der Fig. 8 hat. Dort sind allerdings die Strömungsleitelemente **6** aus der Fig. 11 eingesetzt worden. Das um diesen Stapel angeordnete Gehäuse muss entsprechend modifiziert werden. Es wurde für diesen Einsatzfall nicht gezeichnet. Auch dort zeigen die Pfeile die Durchströmungsrichtung des Kühlmittels und des Abgases an. Ein sichtbarer Unterschied zur Fig. 8 besteht darin, dass sich die Abdichtung **40** in Längsrichtung des Abgaswärmetauschers erstreckt. Auch hier sorgt die Abdichtung **40,** die an der nicht gezeigten Gehäusewand anliegen soll, dafür, dass die Kühlflüssigkeit auf die Kühlmittelkanäle **5** konzentriert wird.

Schließlich zeigt die Fig. 13 einen der Fig. 3 ähnlichen Ausschnitt aus einem Stapel, in dem Flachrohre **2** vorhanden sind, die aus einem Blechstreifen geformt und mittels einer Längsnaht **20** verschweißt sind.

## Patentansprüche

1. Abgaswärmetauscher, der aus einem Stapel besteht, der von einem Gehäuse (11) umgeben ist; wobei der Stapel aus Flachrohren (2) besteht die einen Turbulator (3) enthalten, durch die das Abgas strömt, wobei jeweils zwischen zwei Flachrohren (2) ein Kühlmittelkanal (5) angeordnet ist, der mit Strömungsleitelementen (6) ausgestattet ist, wobei die Strömungsleitelemente (6) aus einer gewellten Platte (7) bestehen, innerhalb derer Kanäle (13) mit Ein - und Austritten (14, 15) ausgebildet sind, die sich in Längsrichtung oder in Querrichtung des Abgaswärmetauschers erstrecken
**dadurch gekennzeichnet, dass**
wenigstens einige der Kanäle (13) im Eintrittsbereich (16) des Kühlmittels einen ungeraden Verlauf aufweisen
und dass die gewellte Platte (7) in dem Eintrittsbereich (16) ebene Ränder (18) aufweist.

2. Abgaswärmetauscher nach Anspruch 1, mit sich in Längsrichtung erstreckenden Kanälen (13), **dadurch gekennzeichnet, dass** der Eintrittsbereich (16) des Kühlmittels in der Nähe des Eintrittsbereich (21) des Abgases vorgesehen ist, sodass der Abgaswärmetauscher im Gleichstrom durchströmbar ist.

3. Abgaswärmetauscher nach den Ansprüchen 1 oder 2, **dadurch gekennzeichnet, dass** die gewellte Platte (7) an den beiden Längsrändern (17) so ausgestaltet ist, dass zumindest im Eintrittsbereich (20) das Kühlmittel zwischen dem Plattenstapel und dem Gehäuse (11) vorhanden ist.

4. Abgaswärmetauscher nach Anspruch 3, **dadurch gekennzeichnet, dass** die Längsränder (17) der gewellten Platte (7) abgebogen sind und am angrenzenden Flachrohr (2) anliegen und damit verbunden, vorzugsweise verlötet sind.

5. Abgaswärmetauscher nach einem der vorstehenden Ansprüche, **dadurch gekennzeichnet, dass** die Strömung des Kühlmittels zwischen dem Gehäuse (11) und dem Stapel mittels einer Abdichtung (40) weitestgehend unterbunden ist.

6. Abgaswärmetauscher nach einem der vorstehenden Ansprüche, **dadurch gekennzeichnet, dass** der Stapel zwei Seitenteile (25) aufweist, die jeweils einen außen liegenden Kühlmittelkanal (5) begrenzen.

7. Abgaswärmetauscher nach einem der vorstehenden Ansprüche, **dadurch gekennzeichnet, dass** sich die Kanäle (13) im Anschluss an den Eintrittsbereich (16) im Wesentlich gerade in Längsrichtung des Abgaswärmetauschers erstrecken.

8. Abgaswärmetauscher nach einem der vorstehenden Ansprüche, **dadurch gekennzeichnet, dass** das Gehäuse (11) aus Aluminium besteht und vorzugsweise als Druckgussteil ausgeführt ist, in das der als Edelstahl - Lötkonstruktion ausgeführte Plattenstapel, einschließlich der an den Flachrohrenden vorgesehenen Rohrböden (30) und einem Diffusor (31) einsetzbar ist.

9. Abgaswärmetauscher nach einem der vorstehenden Ansprüche, **dadurch gekennzeichnet, dass** das Gehäuse (11) einen mit dem Diffusor (31) abgestimmten Anschlussflansch (60) aufweist, wobei Einrichtungen zwischen dem Diffusor (31) und dem Anschlussflansch (60) vorgesehen sind, die aus einer Nut (62) und einer Abdichtung (61) bestehen, die Längenänderungen zwischen dem Stapel und dem Gehäuse zulassen.

10. Abgaswärmetauscher nach einem der vorstehenden Ansprüche, **dadurch gekennzeichnet, dass** die Flachrohre (2) entweder aus Paaren von Platten bestehen oder aus einem Blechstreifen hergestellt und mit einer Längsnaht (20) verschweißt sind.

11. Abgaswärmetauscher nach Anspruch 1, mit sich in Querrichtung erstreckenden Kanälen (13), **dadurch gekennzeichnet, dass** bei der Mehrzahl der Kanäle (13) die Ein - und Austritte (14, 15) an den Längsrändern der gewellten Platte ausgebildet sind.

## Claims

1. Exhaust gas heat exchanger which is composed of a stack which is surrounded by a housing (11), the stack being composed of flat tubes (2) which contain a turbulator (3) through which the exhaust gas flows, a coolant duct (5) which is equipped with flow directing elements (6) being arranged in each case between two flat tubes (2), the flow directing elements (6) being composed of a corrugated plate (7) within which ducts (13) are formed with inlets and outlets (14, 15) which extend in the longitudinal direction or in the transverse direction of the exhaust gas heat exchanger, **characterized in that** at least some of the ducts (13) have a nonstraight profile in the inlet area (16) of the coolant, and **in that** the corrugated plate (7) has planar edges (18) in the inlet area (16).

2. Exhaust gas heat exchanger according to Claim 1 with ducts (13) which extend in the longitudinal direction, **characterized in that** the inlet area (16) for the coolant is provided in the vicinity of the inlet area (21) for the exhaust gas so that the exhaust gas heat exchanger can have a co-current flow through it.

3. Exhaust gas heat exchanger according to Claims 1 or 2, **characterized in that** the corrugated plate (7) is configured at the two longitudinal edges (17) in such a way, at least in the inlet area (20), the coolant is present between the plate stack and housing (11).

4. Exhaust gas heat exchanger according to Claim 3, **characterized in that** the longitudinal edges (17) of the corrugated plate (7) are bent over and bear against the adjoining flat tube (2) and are connected, preferably soldered, thereto.

5. Exhaust gas heat exchanger according to one of the preceding claims, **characterized in that** the flow of coolant between the housing (11) and the stack is very largely prevented by means of a seal (40).

6. Exhaust gas heat exchanger according to one of the preceding claims, **characterized in that** the stack has two side parts (25) which each bound an external coolant duct (5).

7. Exhaust gas heat exchanger according to one of the preceding claims, **characterized in that** adjacent to the inlet area (16) the ducts (13) extend essentially linearly in the longitudinal direction of the exhaust gas heat exchanger.

8. Exhaust gas heat exchanger according to one of the preceding claims, **characterized in that** the housing (11) is composed of aluminum and is preferably embodied as a die cast part in which the plate stack which is embodied as a stainless steel soldered structure, including the tube plates (30) provided on the flat tube ends and a diffuser (31).

9. Exhaust gas heat exchanger according to one of the preceding claims, **characterized in that** the housing (11) has a connecting flange (60) which is matched to the diffuser (31), devices which are composed of a groove (62) and a seal (61) and which permit the changes in length between the stack and the housing being arranged between the diffuser (31) and the connecting flange (60).

10. Exhaust gas heat exchanger according to one of the preceding claims, **characterized in that** the flat tubes (2) are composed either of pairs of plates or are manufactured from a strip of sheet metal and welded to a longitudinal seam (20).

11. Exhaust gas heat exchanger according to Claim 1, with ducts (13) which extend in the transverse direction, **characterized in that** in the majority of the ducts (13) the inlets (14) and outlets (15) are formed on the longitudinal edges of the corrugated plate.

## Revendications

1. Échangeur thermique à gaz d'échappement, constitué d'une pile entourée par un boîtier (11) ; la pile se composant de tubes plats (2) qui contiennent un turbulateur (3) à travers lequel s'écoule le gaz d'échappement, un canal de réfrigérant (5) étant disposé entre deux tubes plats (2), lequel est muni d'éléments de guidage de l'écoulement (6), les éléments de guidage de l'écoulement (6) se composant d'une plaque ondulée (7) à l'intérieur de laquelle sont réalisés des canaux (13) avec des entrées et des sorties (14, 15), qui s'étendent dans la direction longitudinale ou dans la direction transversale de l'échangeur thermique à gaz d'échappement,
**caractérisé en ce**
**qu'**au moins certains des canaux (13) dans une région d'entrée (16) du réfrigérant présentent une allure non droite
et en ce que la plaque ondulée (7) dans la région d'entrée (16) présente des bords plans (18).

2. Échangeur thermique à gaz d'échappement selon la revendication 1, comprenant des canaux (13) s'étendant dans la direction longitudinale, **caractérisé en ce que** la région d'entrée (16) du réfrigérant est prévue à proximité de la région d'entrée (21) du gaz d'échappement de sorte que l'échangeur thermique à gaz d'échappement puisse être parcouru à co-courant.

3. Échangeur thermique à gaz d'échappement selon les revendications 1 ou 2, **caractérisé en ce que** la plaque ondulée (7) est configurée au niveau des deux bords longitudinaux (17) de telle sorte qu'au moins dans la région d'entrée (20), le réfrigérant soit présent entre la pile de plaques et le boîtier (11).

4. Échangeur thermique à gaz d'échappement selon la revendication 3, **caractérisé en ce que** les bords longitudinaux (17) de la plaque ondulée (7) sont recourbés et s'appliquent contre le tube plat adjacent (2) et sont connectés à celui-ci, de préférence par brasage.

5. Échangeur thermique à gaz d'échappement selon l'une quelconque des revendications précédentes, **caractérisé en ce que** l'écoulement du réfrigérant entre le boîtier (11) et la pile est essentiellement supprimé au moyen d'une garniture d'étanchéité (40).

6. Échangeur thermique à gaz d'échappement selon l'une quelconque des revendications précédentes, **caractérisé en ce que** la pile présente deux parties latérales (25) qui délimitent chacune un canal de réfrigérant (5) situé à l'extérieur.

7. Échangeur thermique à gaz d'échappement selon l'une quelconque des revendications précédentes, **caractérisé en ce que** les canaux (13) s'étendent à la suite de la région d'entrée (16) essentiellement en ligne droite dans la direction longitudinale de l'échangeur thermique à gaz d'échappement.

8. Échangeur thermique à gaz d'échappement selon l'une quelconque des revendications précédentes, **caractérisé en ce que** le boîtier (11) se compose d'aluminium et est réalisé de préférence sous forme de pièce coulée sous pression, dans laquelle peuvent être insérés la pile de plaques réalisée sous forme de construction brasée en acier spécial, avec les plaques à tube (30) prévues aux extrémités des tubes plats et un diffuseur (31).

9. Échangeur thermique à gaz d'échappement selon l'une quelconque des revendications précédentes, **caractérisé en ce que** le boîtier (11) présente une bride de raccordement (60) adaptée au diffuseur (31), des systèmes étant prévus entre le diffuseur (31) et la bride de raccordement (60), lesquels se composent d'une rainure (62) et d'une garniture d'étanchéité (61) qui permettent des variations de longueur entre la pile et le boîtier.

10. Échangeur thermique à gaz d'échappement selon l'une quelconque des revendications précédentes, **caractérisé en ce que** les tubes plats (2), se composent soit de paires de plaques, soit sont fabriqués à partir d'une bande de tôle et sont soudés avec un cordon longitudinal (20).

11. Échangeur thermique à gaz d'échappement selon la revendication 1, comprenant des canaux (13) s'étendant dans la direction transversale, **caractérisé en ce que** dans le cas de la pluralité de canaux (13), les entrées et les sorties (14, 15) sont réalisées au niveau des bords longitudinaux de la plaque ondulée.
